# DEMANDE DE BREVET EUROPEEN

(11) **EP 4 571 210 A1**
(43) Date de publication de la demande: **18.06.2025**
(21) Numéro de dépôt: 24218822.5
(22) Date de dépôt: 10.12.2024
(51) Int. Cl.: F24F 13/06, F24F 7/00

(54) **STRUCTURE DE MANCHETTE POUR BOUCHE DE VENTILATION**

(30) Priorité: 14.12.2023 FR 2314177
(71) Demandeur: VITALOME, 79360 Granzay-Gript (FR)
(72) Inventeur: BROUSSIN, Jérôme, 79270 FRONTENAY ROHAN ROHAN (FR); BALOGE, Jean-Charles, 79370 AIGONNAY (FR); PEIGNÉ, Pierre, 17139 DOMPIERRE-SUR-MER (FR)
(74) Mandataire: Jacobacci Coralis Harle

(57) **Abrégé**

L'invention concerne une structure de manchette (1), destinée à être posée sur un orifice de paroi O, pour la réception d'une bouche de ventilation (B), et qui comprend - un tube de manchette (2) muni d'une collerette de tube (25), et - une bride annulaire (3), l'ensemble étant fixé au moyen de vis de fixation (4).

La bride annulaire (3) comprend une collerette de bride (31) à partir de la bordure annulaire interne de laquelle s'étendent au moins trois pattes de bride (36) qui comprennent un pied de patte (361) et se terminent par une tête de patte (362) munie d'au moins un orifice traversant de tête de patte.

Après pénétration des pieds de patte (361) dans l'orifice de paroi (O), les têtes de pattes (362) sont conçues pour venir se positionner au moins en partie en regard de la face arrière de paroi (P2).

Les vis de fixation (4) traversent l'ensemble pour contraindre la tête de patte (362) à venir en appui contre la face arrière de paroi (P2) et permettre le serrage.

## Description

### Domaine technique de l'invention

La présente invention concerne le domaine technique général des installations de ventilation de bâtiments.

Elle concerne plus particulièrement une structure de manchette pour l'accueil d'une bouche de ventilation.

### Etat de la technique

Dans les logements et plus globalement dans tout type de pièce occupée et ventilée, il est courant d'utiliser des structures de manchettes pour accueillir des bouches d'air.

Ces structures de manchettes sont fixées au sein d'un orifice ménagé dans une paroi verticale ou un plafond du bâtiment. Elles permettent, d'un côté, l'accueil de la bouche de ventilation rapportée, fixée par emboitement à force, collée ou vissée, et de l'autre côté, la connexion au réseau de ventilation.

Les structures de manchettes classiques sont constituées d'un seul composant (plastique ou métallique) en forme de tube dont la surface externe est équipée de trois lames biseautées placées à 120° et orientées vers l'extérieur pour permettre sa fixation par contact avec le pourtour de l'orifice de paroi associé.

De telles structures de manchettes sont très simples et très faciles à poser par une seule personne.

Cependant la fixation obtenue n'est pas toujours optimale et un jeu dans la liaison peut apparaitre au cours du temps.

Un moyen de répondre à cette contrainte est de bloquer la possibilité de rotation inverse en collant ou en vissant la structure de manchette dans la paroi, à la fin de l'opération de serrage partiel par rotation. Cela impose alors d'utiliser de la colle ou de percer le support pour y placer une cheville capable d'accueillir la vis de fixation, ce qui prend du temps et n'est pas toujours facile à mettre en oeuvre.

Un autre inconvénient d'une fixation par collage est de ne plus pouvoir démonter la structure de manchette sans abimer de façon irrémédiable la paroi support.

Un autre inconvénient d'une fixation avec chevilles est la difficulté de perçage de certains supports qui peuvent se dégrader et finalement ne pas accueillir les chevilles avec un maintien suffisant.

### Présentation de l'invention

Afin de remédier aux inconvénients précités de l'état de la technique, la présente invention propose une structure de manchette pour la réception d'une bouche de ventilation, laquelle structure de manchette est conçue pour venir se fixer sur un orifice de paroi réalisé dans une paroi comprenant une face avant de paroi, une face arrière de paroi et une épaisseur de paroi séparant ladite face avant de paroi et ladite face arrière de paroi,
laquelle structure de manchette comprend un tube de manchette muni - d'un corps tubulaire d'axe central, délimité par une surface intérieure et par une surface extérieure, - et d'une collerette de tube qui s'étend à partir d'une extrémité avant dudit corps tubulaire, dans un plan perpendiculaire audit axe central, laquelle collerette de tube comprend une face avant de collerette de tube orientée à l'opposé dudit corps tubulaire, et une face arrière de collerette de tube orientée du côté dudit corps tubulaire, laquelle structure de manchette comprend des moyens de fixation pour la fixation de ladite collerette de tube sur le pourtour de l'orifice de paroi de ladite paroi,
cette structure de manchette étant caractérisée par le fait que lesdits moyens de fixation comprennent une bride annulaire, comprenant une collerette de bride conçue pour venir se positionner entre ladite face avant de paroi et ladite face arrière de collerette de tube,
laquelle collerette de bride est délimitée par :
   - une bordure annulaire externe de bride,
   - une bordure annulaire interne de bride, adaptée pour correspondre au moins approximativement au contour dudit orifice de paroi,
   - une face interne de bride adaptée pour venir en regard de ladite face avant de paroi, sur le pourtour dudit orifice de paroi,
   - une face externe de bride adaptée pour venir en regard de ladite face arrière de collerette de tube,
laquelle bride annulaire comprend encore au moins trois pattes de bride qui s'étendent à partir de ladite bordure annulaire interne de bride, et qui sont orientées du côté de ladite face interne de bride,
et lesquelles pattes de bride comprennent un pied de patte qui s'étend à partir de ladite bordure annulaire interne de bride et qui se termine par une tête de patte munie d'au moins un orifice traversant de tête de patte,
ledit pied de patte étant conçu pour pénétrer dans ledit orifice de paroi lorsque ladite face interne de bride vient en appui contre ladite face avant de paroi, et ladite tête de patte étant conçue alors pour venir se positionner au moins en partie en regard de ladite face arrière de paroi,
ladite collerette de bride comprenant un orifice traversant de collerette de bride ménagé en regard de chacun desdits pied de patte,
et ladite collerette de tube comprenant des orifices traversant conçus chacun pour venir en correspondance avec l'un desdits orifices traversant de collerette de bride, lesdits moyens de fixation comprenant encore des vis de fixation comprenant chacune une tête de vis et un corps de vis,
laquelle tête de vis est agencée pour venir prendre appui contre un pourtour de l'un des orifices traversant de collerette de tube, du côté de ladite face avant de collerette de tube, avec le corps de vis associé qui traverse successivement : ledit orifice traversant de collerette de tube, l'un desdits orifices traversant de collerette de bride, ladite paroi éventuellement, et ledit au moins un orifice traversant de tête de patte, de manière à contraindre ladite tête de patte à venir en appui contre ladite face arrière de paroi, et venir verrouiller ledit tube de manchette sur le pourtour de l'orifice de paroi.

La fixation d'une telle structure de manchette s'avère efficace et pérenne, même en cas de dégradation du pourtour de l'orifice de paroi. De plus il n'est pas nécessaire de fixer des chevilles dans la paroi.

D'autres caractéristiques non limitatives et avantageuses de la structure de manchette conforme à l'invention, prises individuellement ou selon toutes les combinaisons techniquement possibles, sont les suivantes :
- lesdites têtes de patte comprennent une pluralité d'orifices traversant de tête de patte, en nombre avantageusement compris entre 2 et 20 orifices ;
- lesdites têtes de patte ont une forme générale élargie par rapport aux pieds de patte ;
- lesdites têtes de patte ont une forme générale circulaire, ovoïde, triangulaire, carrée ou rectangulaire ;
- la structure de manchette comprend un joint d'étanchéité annulaire plan rapporté entre la collerette de bride et la face avant de paroi de la paroi ;
- lesdits pieds de patte ont une longueur supérieure à l'épaisseur de paroi de la paroi sur laquelle ladite structure de manchette est destinée à venir se fixer ;
- lesdits pieds de patte et lesdites têtes de pattes ont chacun une forme plane et s'étendent, au repos, avant fixation, dans deux plans décalés angulairement l'un par rapport à l'autre ;
- lesdits pieds de patte s'étendent, au repos, avant fixation, dans un plan décalé angulairement de 40 à 70° par rapport au plan de la collerette de bride,
et lesdites têtes de pattes s'étendent, au repos, avant fixation, dans un plan décalé angulairement de 80 à 100° par rapport au plan desdits pieds de patte associés.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

### Description détaillée de l'invention

De plus, diverses autres caractéristiques de l'invention ressortent de la description annexée effectuée en référence aux dessins qui illustrent une forme, non limitative, de réalisation de l'invention et où :
La figure 1 est une vue en perspective d'une structure de manchette conforme à l'invention pour la réception d'une bouche de ventilation, la structure de manchette étant représentée éclatée de ses éléments constitutifs ;
La figure 2 est une vue en coupe verticale de la structure de manchette de la figure 1, toujours représentée éclatée de ses éléments constitutifs ;
La figure 3 est une vue en coupe qui illustre une première étape du montage de la structure de manchette des figures 1 et 2 sur la paroi de réception ;
La figure 4 est une vue en coupe qui illustre une étape suivante du montage de la structure de manchette des figures 1 et 2 sur la paroi de réception ;
La figure 5 est une vue en coupe qui illustre une étape finale du montage de la structure de manchette des figures 1 et 2 sur la paroi de réception.

Une forme de réalisation possible de la structure de manchette 1 conforme à l'invention est illustrée sur les figures 1 et 2, destinée à être fixée sur ou dans une paroi P, et à accueillir une bouche de ventilation B ; et le montage de cette structure de manchette 1 est illustré en trois étapes par les figures 3, 4 et 5.

L'extrémité avant de la structure de manchette 1 est destinée à recevoir la bouche de ventilation B, par exemple par simple emboitement/emmanchement à force ; et son extrémité arrière est destinée à être raccordée à un tube rigide ou flexible du réseau de ventilation (du type air pulsé ou air aspiré), par exemple par simple emboitement/emmanchement à force.

La structure de manchette 1 est conçue pour venir se fixer sur un orifice de paroi O réalisé dans une paroi P comprenant une face avant de paroi P1, une face arrière de paroi P2, et une épaisseur de paroi E qui sépare la face avant de paroi P1 et la face arrière de paroi P2.

La paroi P peut être une paroi de plâtre, par exemple une paroi de placoplâtre (marque déposée) du type BA10, BA13 ou BA15.

La structure de manchette 1 comprend un tube de manchette 2 muni - d'un corps tubulaire 21 d'axe central 22, délimité par une surface intérieure 23 et par une surface extérieure 24, - et d'une collerette de tube 25 qui s'étend à partir d'une extrémité avant 26 du corps tubulaire 21, dans un plan perpendiculaire à l'axe central 22.

Le corps tubulaire 21 et la collerette de tube 25 ont ici des formes générales circulaires.

La collerette de tube 25 comprend une face avant de collerette de tube 251 et une face arrière de collerette de tube 252.
La face avant de collerette de tube 251 est orientée à l'opposé du corps tubulaire 21, et la face arrière de collerette de tube 252 est orientée du côté du corps tubulaire 21.

La collerette de tube 25 comprend des orifices traversant 253, dit « orifices traversants de collerette de tube 253 », qui sont décalés de 120° sur son pourtour.

La structure de manchette 1 comprend des moyens qui permettent la fixation de la collerette de tube 25 sur le pourtour de l'orifice de paroi O de la paroi P, et qui se présentent ici sous la forme d'une bride annulaire 3 associée à des vis de fixation 4.

La bride annulaire 3 comprend une collerette de bride 31 conçue pour venir se positionner entre la face avant de paroi P1 et la face arrière de collerette de tube 252.

La collerette de bride 31, ici de forme générale circulaire, est délimitée par :
- une bordure annulaire externe de bride 32,
- une bordure annulaire interne de bride 33, adaptée pour correspondre au moins approximativement au contour de l'orifice de paroi O,
- une face interne de bride 34 adaptée pour venir en regard de la face avant de paroi P1, sur le pourtour dudit orifice de paroi O,
- une face externe de bride 35 adaptée pour venir en regard de la face arrière de collerette de tube 252.

La bride annulaire 3 comprend encore trois pattes de bride 36 qui s'étendent à partir de la bordure annulaire interne de bride 33, et qui sont orientées du côté de la face interne de bride 34.

Les pattes de bride 36 comprennent un pied de patte 361 qui s'étend à partir de la bordure annulaire interne de bride 33 et qui se termine par une tête de patte 362 munie d'au moins un orifice traversant de tête de patte 363.

Comme on peut le voir sur la figure 2, le pied de patte 361 est conçu pour pénétrer dans l'orifice de paroi O lorsque la face interne de bride 34 vient en appui contre la face avant de paroi P1 de la paroi P ; et la tête de patte 362 est conçue alors pour venir se positionner au moins en partie en regard de la face arrière de paroi P2.

Chaque tête de patte 362 comprend une pluralité d'orifices traversant de tête de patte 363, par exemple en nombre compris entre 2 et 20. De préférence les orifices traversant de tête de patte 363 sont en nombre compris entre 5 et 15 sur chaque tête de patte 362.

Les orifices traversants de tête de patte 363 peuvent avoir une forme circulaire, ou une forme allongée s'apparentant à une fente.

Les têtes de pattes 362 peuvent être de toute forme, par exemple carrée, rectangulaire, triangulaire, ovoïde, ou encore circulaire comme représenté sur les figures annexées.

Les pieds de pattes 361 ont ici une forme générale rectangulaire, avec une largeur inférieure à leur longueur. Ils se terminent chacun par une tête de patte 362. Les têtes de pattes 362 ont une forme générale élargie par rapport aux pieds de patte 361.

Plus précisément, les pieds de patte 361 ont une longueur supérieure à l'épaisseur de paroi E (et de préférence une longueur légèrement supérieure de quelques millimètres à l'épaisseur de paroi E).

Selon une forme de réalisation préférée, les pieds de patte 361 et les têtes de pattes 362 ont chacun une forme plane et s'étendent, au repos, avant fixation, dans deux plans décalés angulairement l'un par rapport à l'autre.

Et de manière encore préférée, comme on peut le voir sur les figures 1 à 3, les pieds de patte 361 s'étendent, au repos, avant fixation, dans un plan décalé angulairement de 40 à 70° par rapport au plan de la collerette de bride 31, et les têtes de pattes 362 s'étendent, toujours au repos, avant fixation, dans un plan décalé angulairement de 80 à 100° par rapport au plan des pieds de patte 361.

Sur la figure 1 notamment, on remarque que la collerette de bride 31 comprend un orifice traversant de collerette de bride 364 ménagé en regard de chacun des pieds de patte 361.

Les orifices traversants de collerette de bride 364 sont donc au nombre de trois, décalés de 120° sur le pourtour de la collerette de bride 31.

Les orifices traversant 253 de la collerette de tube 25 sont conçus pour venir en correspondance avec les orifices traversant de collerette de bride 364.

Les moyens de fixation de la collerette de tube 25 sur le pourtour de l'orifice de paroi O de la paroi P comprennent encore des vis de fixation 4, ici au nombre de trois.

Les vis de fixation 4 comprennent chacune une tête de vis 41 et un corps de vis 42 muni d'un filetage.

Comme détaillé plus loin dans la description, chaque tête de vis 41 est agencée pour venir prendre appui contre un pourtour d'un orifice traversant de collerette de tube 253, du côté de la face avant de collerette de tube 251, avec le corps de vis 42 associé qui traverse successivement : l'orifice traversant de collerette de tube 253, l'un des orifices traversant de collerette de bride 364, la paroi P éventuellement, et l'un des orifices traversants de tête de patte 363, de manière à contraindre la tête de patte 362 à venir en appui contre la face arrière de paroi P2, et venir verrouiller le tube de manchette 2 sur le pourtour de l'orifice de paroi O.

Un joint d'étanchéité annulaire plan 5 peut être rapporté entre la collerette de bride 31 et la face avant de paroi P1 de la paroi P. Ce joint d'étanchéité 5, visible sur les figures 2 et 3 notamment, peut avoir des dimensions similaires à celles de la collerette de bride 31. Il comprend avantageusement des orifices adaptés au passage des vis de fixation 4.

Le joint d'étanchéité 5 peut être réalisé en mousse compressible. Avant finalisation de la pose, son maintien en position est assuré grâce aux pattes de bride 36.

Le diamètre de l'orifice de paroi O est prévu légèrement supérieur au diamètre de la bordure annulaire interne de bride 33 de la collerette de bride 31 ; et ce diamètre de la bordure annulaire interne de bride 33 est lui-même prévu légèrement supérieur au diamètre externe du corps tubulaire 21 du tube de manchette 2.

La bride annulaire 3 avec ses pattes de fixation 36 monobloc et le tube de manchette 2 avec sa collerette de tube 25 peuvent être réalisés dans n'importe quel matériau, par exemple en tôle d'acier zingué ou en aluminium, ayant une épaisseur de l'ordre de 0,4 mm à 1 mm.

Le filet des corps de vis 42 comprend avantageusement un pas de vis métal pour optimiser le serrage.

Dans une variante de réalisation, la structure de manchette 1 conforme à l'invention peut comporter plus de trois pattes de fixation régulièrement réparties.

La pose de la structure de manchette 1 selon l'invention est illustrée en trois étapes sur les figures 3, 4 et 5.

Comme on peut le voir sur la figure 3, après la création de l'orifice de paroi O dans la paroi P, la bride annulaire 3, éventuellement associée au joint d'étanchéité 5 plaqué contre la face interne de bride 34, est rapportée du côté de la face avant de paroi P1.

Les pattes de fixation 36 sont introduites dans l'orifice de paroi O, avec la face interne de bride 34, ou le joint d'étanchéité 5 s'il est présent, positionné(e) en regard de la partie circulaire de la face avant de paroi P1 qui entoure l'orifice de paroi O.

Après introduction des pattes de fixation 36 dans l'orifice de paroi O, les pieds de pattes 361 s'étendent dans l'épaisseur de la paroi P ; et les têtes de pattes 362 sont écartées vers l'extérieur pour venir se positionner au moins en partie en regard de la face arrière de paroi P2. Ce positionnement des pattes de fixation 36 est réalisé manuellement par pliage autour des lignes de plis qui raccordent - les pieds de pattes 361 à la collerette de bride 31, et - les pieds de pattes 361 aux têtes de pattes 362.

La bride annulaire 3 est alors maintenue provisoirement sur le pourtour de l'orifice de paroi O, par le simple contact des pattes de fixation 36 avec la face arrière de paroi P2, sur le pourtour de l'orifice de paroi O.

Ensuite, tel qu'illustré par la figure 4, le corps tubulaire 21 du tube de manchette 2 est introduit dans la bride annulaire 3 et l'orifice de paroi O, cela par son extrémité arrière 27 opposée à la collerette de tube 25, jusqu'à ce que cette dernière arrive en butée contre la face avant de paroi P1.

Au cours de cette introduction, la surface extérieure 24 du corps tubulaire 21 redresse les pieds de pattes 361 pour les ramener vers le chant de l'orifice de paroi O et, simultanément, les têtes de pattes 362 se rabattent en direction de la face arrière de paroi P2 (figure 4).

L'opération suivante consiste à poser les vis de fixation 4 à partir de l'extérieur, c'est-à-dire à partir des orifices traversant de collerette de tube 253, comme illustré sur la figure 5.

Les têtes de vis 41 des vis de fixation 4 viennent prendre appui contre un pourtour de l'un des orifices traversant de collerette de tube 253, du côté de la face avant de collerette de tube 251 ; et les corps de vis 42 associés traversent successivement :
- l'orifice traversant de collerette de tube 253,
- l'un des orifices traversant de collerette de bride 364,
- le joint d'étanchéité 5, s'il est présent,
- la paroi P, et
- l'un des orifices traversants de tête de patte 363.

Le vissage correspondant est réalisé jusqu'au serrage complet des vis de fixation 4 pour obtenir une fixation efficace du tube de manchette 2, via la bride annulaire 3, sur le pourtour de l'orifice de paroi O.

On comprend que vissage des vis de fixation 4 dans les têtes de pattes 362 s'effectue à l'aveugle et la pluralité d'orifices traversants de tête de patte 363 multiplie, et garantit pratiquement, les chances d'accrochage.

Les vis de fixation 4 permettent alors de contraindre les têtes de pattes 362 à venir en appui contre la face arrière de paroi P2, et verrouiller le tube de manchette 2 sur le pourtour de l'orifice de paroi O, comme illustré sur la figure 5.

Dans certains cas, selon le site destiné à être équipé, une voire deux vis de fixation 4 peuvent être implantées sur le bord de l'orifice de paroi O, et donc peuvent ne pas traverser la paroi P. Cela peut être le cas notamment pour des travaux de rénovation, lorsque la bordure de l'orifice de paroi O est dégradée, n'est pas circulaire, ou encore présente un diamètre un peu trop grand par rapport aux dimensions de la bride annulaire 3.

En fonction du site à équiper, une telle structure de manchette 1 peut être fixée sur une paroi horizontale, par exemple un plafond, ou encore sur une paroi verticale.

Une fois la structure de manchette 1 posée sur sa paroi de réception P, l'extrémité arrière 27 du tube de manchette 2 peut être raccordée à un tube rigide ou flexible (non représenté) du réseau de ventilation.

De son côté, l'extrémité avant 26 du tube de manchette 2 peut recevoir la bouche de ventilation B, par exemple par emboitement/emmanchement à force.

Pour cela la bouche de ventilation B comprend :
- une partie arrière cylindrique B1 adaptée pour son emboitement/emmanchement à force à l'intérieur du corps tubulaire 21, et
- une partie avant B2 dont la périphérie est adaptée pour venir recouvrir et masquer la collerette de tube 25 du tube de manchette 2.

La structure de manchette selon l'invention et sa technique de mise en oeuvre permet de répondre aux inconvénients de fixation des structures de manchettes traditionnelles, tout en conservant l'avantage d'une installation simple et efficace, par un seul opérateur depuis la pièce accueillant la bouche de ventilation.

## Revendications

1. Structure de manchette (1) pour la réception d'une bouche de ventilation (B), laquelle structure de manchette (1) est conçue pour venir se fixer sur un orifice de paroi (O) réalisé dans une paroi (P) comprenant une face avant de paroi (P1), une face arrière de paroi (P2), et une épaisseur de paroi (E) séparant ladite face avant de paroi (P1) et ladite face arrière de paroi (P2),
laquelle structure de manchette (1) comprend un tube de manchette (2) muni - d'un corps tubulaire (21) d'axe central (22), délimité par une surface intérieure (23) et par une surface extérieure (24), - et d'une collerette de tube (25) qui s'étend à partir d'une extrémité avant dudit corps tubulaire (21), dans un plan perpendiculaire audit axe central (22), laquelle collerette de tube (25) comprend une face avant de collerette (251) orientée à l'opposé dudit corps tubulaire (21), et une face arrière de collerette (252) orientée du côté dudit corps tubulaire (21),
laquelle structure de manchette (1) comprend des moyens de fixation pour la fixation de ladite collerette de tube (25) sur le pourtour de l'orifice de paroi (O) de ladite paroi (P),
**caractérisée en ce que** lesdits moyens de fixation comprennent une bride annulaire (3), comprenant une collerette de bride (31) conçue pour venir se positionner entre ladite face avant de paroi (P1) et ladite face arrière de collerette de tube (252),
laquelle collerette de bride (31) est délimitée par :
- une bordure annulaire externe de bride (32),
- une bordure annulaire interne de bride (33), adaptée pour correspondre au moins approximativement au contour dudit orifice de paroi (O),
- une face interne de bride (34) adaptée pour venir en regard de ladite face avant de paroi (P1), sur le pourtour dudit orifice de paroi (O),
- une face externe de bride (35) adaptée pour venir en regard de ladite face arrière de collerette de tube (252),
laquelle bride annulaire (3) comprend encore au moins trois pattes de bride (36) qui s'étendent à partir de ladite bordure annulaire interne de bride (33), et qui sont orientées du côté de ladite face interne de bride (34),
et lesquelles pattes de bride (36) comprennent un pied de patte (361) qui s'étend à partir de ladite bordure annulaire interne de bride (33) et qui se termine par une tête de patte (362) munie d'au moins un orifice traversant de tête de patte (363),
ledit pied de patte (361) étant conçu pour pénétrer dans ledit orifice de paroi (O) lorsque ladite face interne de bride (34) vient en appui contre ladite face avant de paroi (P1), et ladite tête de patte (362) étant conçue alors pour venir se positionner au moins en partie en regard de ladite face arrière de paroi (P2),
ladite collerette de bride (31) comprenant un orifice traversant de collerette de bride (364) ménagé en regard de chacun desdits pieds de patte (361),
et ladite collerette de tube (25) comprenant des orifices traversant (253) conçus chacun pour venir en correspondance avec l'un desdits orifices traversant de collerette de bride (364),
lesdits moyens de fixation comprenant encore des vis de fixation (4) comprenant chacune une tête de vis (41) et un corps de vis (42),
laquelle tête de vis (41) est agencée pour venir prendre appui contre un pourtour de l'un des orifices traversant de collerette de tube (253), du côté de ladite face avant de collerette de tube (251), avec le corps de vis (42) associé qui traverse successivement : ledit orifice traversant de collerette de tube (253), l'un desdits orifices traversant de collerette de bride (364), ladite paroi (P) éventuellement, et ledit au moins un orifice traversant de tête de patte (363), de manière à contraindre ladite tête de patte (362) à venir en appui contre ladite face arrière de paroi (P2), et venir verrouiller le tube de manchette (2) sur le pourtour dudit orifice de paroi (O).

2. Structure de manchette (1) selon la revendication 1, **caractérisée en ce que** lesdites têtes de patte (362) comprennent une pluralité d'orifices traversant de tête de patte (363).

3. Structure de manchette (1) selon la revendication 2, **caractérisée en ce que** lesdites têtes de patte (362) comprennent entre 2 et 20 orifices traversant de tête de patte (363).

4. Structure de manchette (1) selon l'une quelconque des revendications 1 à 3, **caractérisée en ce que** lesdites têtes de patte (362) ont une forme générale élargie par rapport aux pieds de patte (361).

5. Structure de manchette (1) selon la revendication 4, **caractérisée en ce que** lesdites têtes de patte (362) ont une forme générale circulaire, triangulaire, ovoïde, carrée ou rectangulaire.

6. Structure de manchette (1) selon l'une quelconque des revendications 1 à 5, **caractérisée en ce qu'**elle comprend un joint d'étanchéité (5) annulaire plan rapporté entre la collerette de bride (31) et la face avant de paroi (P1) de la paroi (P).

7. Structure de manchette (1) selon l'une quelconque des revendications 1 à 6, **caractérisée en ce que** lesdits pieds de patte (361) ont une longueur supérieure à l'épaisseur de paroi (E) de la paroi (P) sur laquelle ladite structure de manchette (1) est destinée à venir se fixer :

8. Structure de manchette (1) selon l'une quelconque des revendications 1 à 7, **caractérisée en ce que** lesdits pieds de patte (361) et lesdites têtes de pattes (362) ont chacun une forme plane et s'étendent, au repos, avant fixation, dans deux plans décalés angulairement l'un par rapport à l'autre.

9. Structure de manchette (1) selon la revendication 8, **caractérisée en ce que** lesdits pieds de patte (361) s'étendent, au repos, avant fixation, dans un plan décalé angulairement de 40 à 70° par rapport au plan de la collerette de bride (31),
et **en ce que** lesdites têtes de pattes (362) s'étendent, au repos, avant fixation, dans un plan décalé angulairement de 80 à 100° par rapport au plan desdits pieds de patte (361).
